# EUROPÄISCHE PATENTSCHRIFT

(11) **EP 1 752 055 B1**
(45) Veröffentlichungstag und Bekanntmachung des Hinweises auf die Patenterteilung: **16.09.2009**
(21) Anmeldenummer: 06015035.6
(22) Anmeldetag: 19.07.2006
(51) Int. Cl.: A41D 13/05, A63B 71/12

(54) **Rückenprotektor**
Back protector
Dispositif de protection du dos

(30) Priorität: 09.08.2005 DE 202005012504 U
(43) Veröffentlichungstag der Anmeldung: 14.02.2007
(73) Patentinhaber: Bodo Moden Vertriebs GmbH, 84489 Burghausen (DE)
(72) Erfinder: Kirschschlager, Robert, 4020 Linz (AT); Schwitzko, Detlef, 5211 Aach (AT); Schwitzko, Uwe, 84489 Burghausen (DE)
(74) Vertreter: Strobel, Wolfgang

(56) Entgegenhaltungen:
- EP-A- 0 134 727
- EP-A- 0 680 702
- WO-A-99/04661
- WO-A-02/080715
- AT-U2- 5 957
- DE-C2- 19 543 566
- GB-A- 2 225 708
- GB-A- 2 346 068

## Beschreibung

### Gebiet der Erfindung

Die Erfindung bezieht sich auf einen Protektor für den Schutz des Rückens von Motor- und Fahrradfahrern, Reitern, Snowboard- und Skifahrern und dergleichen Sportlern, enthaltend eine längliche Protektorplatte aus schlagabsorbierendem Material sowie Schulter- und Bauchgurte.

Ein Rückenprotektor vermindert das Risiko gravierender Verletzungen im Rückenbereich, wie zum Beispiel Weichteil-, Muskel- und Knochenverletzungen, indem er eintretende Kräfte abfängt, verzögert und auf eine größere Fläche verteilt.

### Stand der Technik

Rückenprotektoren unterschiedlichster Art sind auf dem Markt anzutreffen. Ein Rückenprotektor der eingangs genannten Art ist aus DE 698 02 695 T2 bekannt. Die dort beschriebene Ausführungsform, die auch auf dem Markt zu finden ist, hat zwei vertikal ausgerichtete Stützen, die mit Einrichtungen zum Befestigen derselben am Körper des Benutzers versehen sind, wobei jede der Stützen eine Vielzahl im Wesentlichen starrer, daran befestigter Elemente trägt und die untere Stütze mittels eines Zapfens gelenkig mit der oberen Stütze verbunden ist. Dieser Rückenprotektor hat zwei Schultergurte, die beim Tragen vom Rücken über die Schultern in den Taillenbereich des Benutzers verlaufen, sowie einen in Höhe der Lenden verlaufenden Bauchgurt und ist nach Art eines Rucksacks über einer Jacke, einem Anzug oder einem anderen Kleidungsstück zu tragen.

Aus DE 296 21 778 U1 ist ein Protektor für einen Motorradfahrer bekannt, der aus einer flexiblen Basisplatte aus einem Elastomer und daran ausgebildeten, in gegenseitigem Abstand angeordneten Erhebungen besteht. Diese Konstruktion erlaubt eine verhältnismäßig dicke Elastomerschicht bei verhältnismäßig geringem Materialaufwand und geringer Beeinträchtigung der Bewegungsfreiheit zu realisieren, dabei aber die dämpfende Wirkung eines Protektors aus Vollmaterial zu erhalten. Durch die Zwischenräume zwischen den Erhebungen ist der Protektor in der Lage, sich der Körperform seines Trägers anzupassen.

Ein ähnlicher Protektor ist aus EP 0 591 575 B1 bekannt, der aus einer Unterlage mit aufliegenden stoßdämpfenden Segmenten, einer darüber befindlichen Deckschicht aus einem nachgiebigen Werkstoff sowie zwischen den Segmenten befindlichen, im Querschnitt keilförmigen Nuten besteht. Wie bei dem Protektor nach DE 296 21 771 U1 lassen die Nuten eine Anpassung der Segmente des Protektors an die Körperform des Trägers zu.

Aus DE 195 43 566 C2 ist ein Protektor zum Tragen entlang der Wirbelsäule bekannt, umfassend eine Vielzahl von übereinander angeordneter, begrenzt gelenkiger, miteinander verbundener, schlagfester Glieder, die wenigstens eine in Längsrichtung fluchtende Durchgangsöffnung aufweisen, durch die hindurch sich ein Zugelement erstreckt, das die Glieder in Längsrichtung gegeneinander drückt, wobei der Kontaktbereich der Glieder in Längsrichtung elastisch ausgebildet ist. Dieser Protektor ist somit ähnlich gelenkig wie eine Wirbelsäule und ist mittels Gurten an Brust und Rumpf des Trägers zu befestigen. Einen Weichteilschutz gewährt dieser Protektor nicht, dazu ist er zu schmal.

AT 006 444 U1 beschreibt einen Protektor, der wie der Rückenpanzer einer Schildkröte aussieht, aber aus mehreren Schildelementen besteht, die jeweils gelenkig aneinander befestigt und mit einem flexiblen Trägerelement fest verbunden sind. Mittels eines Bauchgurts ist dieser Protektor am Rücken seines Trägers zu befestigen.

AT 005 957 U2 beschreibt einen Körperprotektor für Reiter zum Schutz der inneren Organe von Brustkorb und Oberbauch und besteht aus einer Schutzweste aus Kunststoff mit Polsterung, in die zwei Karbonteile eingearbeitet sind. Dieser Protektor ist relativ steif und muss wie ein Panzer in seiner Größe an den jeweiligen Träger angepasst sein, was die Fertigung und Lagerhaltung entsprechend teuer macht.

Allen vorgenannten Protektoren ist gemeinsam, dass nach Erfüllung ihrer Schutzfunktion bei einem Unfall sie insgesamt unbrauchbar geworden sind und weggeworfen werden müssen, denn durch die bestimmungsgemäß erfüllte Funktion haben sie ihre Schutzwirkung verloren, vergleichbar einem Bergsteigerseil, in das ein Bergsteiger hineingefallen ist und das dadurch ausgereckt wurde.

GB-A-2 225 708 beschreibt einen Rückenprotektor, der sich entlang der Wirbelsäule erstreckt und zwischen zwei komprimierbaren Schichten eine nicht komprimierbare Schutzschicht aufweist. Der Protektor ist lösbar über eine Öffnung am Rückenteil befestigt. Der Rückenprotektor ist möglichst dicht am Körper, d.h. lediglich über der untersten Kleidungsschicht, zu tragen, um eine maximale Schutzwirkung zu erzielen.

EP 0 134 727 A1 beschreibt einen Rückenprotektor für Eishockeyspieler und American-Football-Spieler, der möglichst nahe am Körper zu tragen ist, an dem direkt Schulter- und Bauchgurte befestigt sind und an dem im oberen Bereich Schulterpolster anbringbar sind. Der Protektor passt sich insbesondere durch seine Konstruktion an die Krümmung der Wirbelsäule an und bietet so erhöhten Schutz.

### Übersicht über die Erfindung

Der Erfindung liegt die Aufgabe zu Grunde, einen Rückenprotektor der eingangs genannten Art anzugeben, der leicht ist, vielseitig verwendbar ist und zu einem wesentlichen Teil nach Erfüllung seiner Schutzfunktion weiterverwendet werden kann.

Diese Aufgabe wird durch einen Rückenprotektor gelöst, der die Merkmale von Anspruch 1 aufweist. Vorteilhafte Ausgestaltungen der Erfindung sind Gegenstand der Unteransprüche.

Der Rückenprotektor nach der Erfindung besteht demnach aus mehreren lösbar aneinander befestigten Einzelteilen. Die Protektorplatte, die den eigentlichen Schutz des Trägers bewirkt, ist auf der Rückseite, d.h. der beim Tragen nach außen gewendeten Seite des Geschirrs lösbar befestigt, vorzugsweise in dort ausgebildete Taschen eingesteckt und ggf. zusätzlich mit Hilfe wenigstens eines Gurts oder von Klettverbindungselementen an dem Geschirr gesichert. Sie kann daher nach Beschädigung leicht ausgetauscht werden. Die Austauschbarkeit der Platte ermöglicht zugleich auch den Einsatz unterschiedlich gestalteter Protektorplatten mit ein und demselben Traggeschirr, so dass der Handel Protektorplatten unterschiedlichsten äußeren Designs bereithalten kann, unter denen der Verbraucher nach seinen persönlichen Wünschen auswählen kann, während die übrigen Teile des Protektors, nämlich Geschirr und Polster, einheitlich sind. Das Geschirr ist mit Verankerungselementen, beispielsweise Schnappverschlüssen, zur lösbaren Befestigung eines Rucksacks versehen, der über der Protektorplatte angebracht wird und diese abdeckt.

Wenn die Polster im Schulterbereich und im Lendenbereich verstellbar anzubringen sind, ist es möglich, ein und dasselbe Geschirr an Trägern unterschiedlichster Körpergrößen zu verwenden, wobei der Größenvariationsbereich leicht 20 cm und mehr betragen kann.

Zur leichteren Verstellung der Polster sind diese vorzugsweise mittels Klettverbindungselementen an dem Geschirr angebracht.

Um den Protektor in gleicher Weise für Herren wie für Damen verwendbar zu machen, sind in einer bevorzugten Ausführungsform die Schultergurte im Brustbein-Schlüsselbein-Bereich mittels einer lösbaren Schließe vereinigt, von wo aus sich ein zentraler, längenverstellbarer Brustbeingurt zur vertikalen Überdeckung des Brustbeins erstreckt, an dessen freien Ende eine lösbare, zentrale Verbindungseinrichtung angebracht ist. Die Beckengurte sind längenverstellbar, und an ihnen sind Verbindungselemente angebracht, mit denen die Beckengurte lösbar an der zentralen Verbindungseinrichtung angebracht werden können. Man hat also quasi ein zentrales Schloss im unteren Brustbeinbereich, an dem alle Gurte zusammenlaufen. Auch der Brustbeingurt kann mit einem Verbindungselement zum lösbaren Befestigen an der zentralen Verbindungseinrichtung versehen sein.

Alternativ ist es auch möglich, ein Gurtsystem vergleichbar dem von üblichen Rücksäcken vorzusehen, zu dem ein den Protektor am Träger sichernder Bauchgurt gehört. Für die zusätzliche Sicherung können die beiden Schultergurte mit einer Brustriemenanordnung mit Schließe versehen sein, wie sich von Wander- und Kletterrucksäcken bekannt ist und ein Abrutschen der Schulterriemen von den Schultern verhindert, was besonders für den Fall eines Sturzes wichtig ist.

In Weiterbildung der Erfindung hat das Geschirr ein Rückenteil, an dem die Schulter- und Beckengurte angebracht sind und in das ein Stützskelett aus einem biegsamen Material eingearbeitet ist. Das Stützskelett kann das Rückenteil im Brust- und Nierenbereich verbreitern und dort eine zusätzliche Schutzfunktion übernehmen, wenn es sich seitlich erstreckende Verstärkungsrippen aufweist.

Die Protektorplatte besteht vorzugsweise aus einer Schaumpolystyrolplatte, die von einer Hülle überzogen ist. Das ermöglicht es, der Hülle jedes gewünschte Design zu geben, beispielsweise mit Clubaufschriften und Clubabzeichen zu versehen.

Vorteilhaft ist es ferner, wenn die Schultergurte mit einer verbreiternden Polsterung unterlegt sind oder in eine verbreiternde Polsterung eingearbeitet sind. Das Tragen des Protektors wird dadurch noch bequemer, insbesondere wenn auf ihn ein Rucksack aufgeschnallt ist. Ein solcher Rucksack hat Verbindungseinrichtungen, mit denen er lösbar an entsprechenden Verbindungseinrichtungen am Protektorgeschirr angebracht ist.

### Kurzbeschreibung der Zeichnungen

Die Erfindung wird nachfolgend unter Bezugnahme auf ein in den Zeichnungen dargestelltes Ausführungsbeispiel näher erläutert. Es zeigt:
Fig. 1 eine Seitenansicht eines erfindungsgemäßen Rückprotektors mit Protektorplatte;
Fig. 2 eine Ansicht des Rückenprotektors von Fig. 1 von hinten;
Fig. 3 eine Ansicht des Rückenprotektors von Fig. 1 von vorn, ohne Protektorplatte;
Fig. 4 eine Seitenansicht des Rückenprotektors von Fig. 1 mit daran befestigtem Rucksack;
Fig. 5 eine Seitenansicht nur des Rucksacks, und
Fig. 6 eine Ansicht des Rucksacks von Fig. 5 von hinten.

### Detaillierte Beschreibung eines Ausführungsbeispiels der Erfindung

Fig. 1 zeigt eine Seitenansicht des erfindungsgemäßen Rückenprotektors. Dieser besteht aus einem am Körper des Trägers anzulegenden Geschirr, das insgesamt mit 1 gekennzeichnet ist, und einer an dessen Rückseite befestigten Protektorplatte 2. Das Geschirr 1 hat relativ breite Schultergurte 3, die oben an einem Rückenteil 4 des Geschirrs 1 angebracht sind, und Bauchgurte 5, die sich vom unteren Ende des Rückenteils 4 ausgehend erstrecken. Am Rückenteil 4 sind eine oben offene untere Tasche 6 und einen unten offenen obere Tasche 7 angebracht, in denen die Enden der Protektorplatte 2 aufgenommen sind. Die Schultergurte 3 und die Bauchgurte 5 sind im dargestellten Beispiel an einem zentralen Schloss 8 lösbar miteinander vereinigt. An der Innenseite des Rückenteils 4 sind in dessen oberen Endbereich zwei Schulterpolster 9 angebracht. Wie man aus Fig. 1 erkennen kann, ist die Protektorplatte 2 leicht gekrümmt, um sich der Körperform eines Benutzers anzupassen.

Weitere Details des Protektors sind in Fig. 2 dargestellt. Man erkennt dort die auf der Rückseite des Rückenteils 4 angebrachte Protektorplatte 2, deren Enden von den Taschen 6 und 7 aufgenommen sind, sowie die zwei an der Innenseite des Rückenteils 4 im oberen Bereich desselben angebrachten Schulterpolster 9. Wie man ferner sieht, sind die Schultergurte 3 relativ breit, sie sind vergleichbar einem breiten Kragen ausgebildet und auf diese Weise in der Lage, bei einem Sturz von dem Protektor aufgenommene Kräfte gleichmäßig auf die Schultern des Trägers zu verteilen.

Zur weiteren Erläuterung von Details des erfindungsgemäßen Rückenprotektors wird auf Fig. 3 Bezug genommen. Fig. 3 zeigt den Rückenprotektor nach Fig. 1 von vorn. Man erkennt wieder die sehr breiten Schultergurte 3, die gemäß einer vorteilhaften Weiterbildung der Erfindung in der Mitte der Anordnung miteinander durch eine lösbare Schließe 10 vereinigt sind. Von der Schließe 10 erstreckt sich ein Brustbeingurt 11 nach unten, an dessen Ende verstellbar ein Verbindungselement 12 angebracht ist. Entsprechende Verbindungselemente 13 sind an den Enden der Bauchgurte 5 verstellbar angebracht. Die Verbindungselemente 12 und 13 sind in dem zentralen Schloss 8 lösbar verankert.

Es sei an dieser Stelle aber betont, dass diese Art der Riemenführung nur beispielhaft ist. Ebenso denkbar und möglich ist es nämlich, Schultergurte zu verwenden, die über die Schultern seitlich am Oberkörper entlang zum unteren Ende der Rückenprotektors geführt sind, wobei dann ein am unteren Ende des Rückenprotektors befestigter Bauchgurt mit Schließe an der Vorderseite die Sicherungsfunktion gegen Verrutschen übernimmt, ggf. zusätzlich ergänzt durch einen die Schultergurte verbindenden Brustgurt mit Schließe.

Ferner ist an der Innenseite des Geschirrs 1 am unteren Ende des Rückenteils 4 ein Lendenpolster 15 angebracht, das der Polsterung des Protektors im Lendenwirbelbereich des Benutzers dient. Fernerhin ist ein Stützskelett 16 zu beachten, das seitlich vorstehende Rippen 17 trägt und in das Rückenteil 4 des Geschirrs 1 eingearbeitet ist. Die Verbindungselemente 12 und 13 sind vorzugsweise Schnappverschlüsse, wie sie von Rucksackgurten und Hosenträgern allgemein bekannt sind.

Die Schulter- und Lendenpolster sind vorzugsweise verstellbar angebracht, beispielsweise mittels Klettverbindungselementen.

Fig. 4 zeigt eine Seitenansicht des erfindungsgemäßen Protektors vergleichbar der Fig. 1, auf den jedoch ein Rucksack 18 aufgeschnallt ist. Fernerhin ist an den Bauchgurten an der Vorderseite des Geschirrs 1 eine Bauchtasche 19 mittels Schnallen und Klipsen einer Art angeschnallt, die nachfolgend erläutert wird. Eine Befestigung mittels einer Klettverbindung ist ebenfalls möglich.

Zur Befestigung des Rucksacks 18 sind im Schulterbereich und im Lendenbereich des Geschirrs 1 Verbindungselemente 20 angebracht, beispielsweise angenäht oder angenietet, in die dazu passende Klipse 21, die am Rucksack 18 befestigt sind, einrasten können. Wie man sieht, überdeckt der Rucksack 18 die Protektorplatte 2 auf deren Rückseite. Der Rucksack 18 kann eine den Wünschen des Benutzers entsprechende Größe haben, er kann beispielsweise auf einen reinen Getränkesack für Radsportler reduziert sein oder eine für den Bergsport ausreichende Größe haben.

Die Fig. 5 und 6 zeigen den in der Kombination von Fig. 4 verwendeten Rucksack 18 von der Seite bzw. von hinten. Man erkennt daran Schulterteile 22, die zur Befestigung an den Schultergurten des Geschirrs 1 bestimmt sind, und Basisteile 23, die zur Befestigung im Bauchgurtbereich des Geschirrs 1 bestimmt sind. Der Rucksack hat im dargestellten Beispiel zwei seitliche, längslaufende Streben 24, die in ihn eingearbeitet sind und der Lagefixierung neben der Protektorplatte 2, die von dem Rucksack 18 überspannt wird (siehe Fig. 4), dienen. Der Rucksack 18 hat weiterhin zwei Klappen 25 und 26, die seinen Innenraum zugänglich machen.

## Patentansprüche

1. Protektor für den Schutz des Rückens von Motor- und Fahrradfahrern, Reitern, Snowboard- und Skifahrern und dergleichen Sportlern, enthaltend eine längliche Protektorplatte (2) aus schlagabsorbierendem Material sowie Schulter- und Bauchgurte (3, 5), wobei die Schulter- und Bauchgurte (3, 5) Teil eines am Körper des Benutzers anzulegenden Geschirrs (1) mit einem Rückenteil (4) sind, an dessen dem Körper abzuwendender Außenseite die Protektorplatte (2) lösbar befestigt ist und an dessen Innenseite im oberen Bereich zwei Schulterpolster (9) und im Becken-Lenden-Bereich ein Lendenpolster (15) angebracht sind,
**dadurch gekennzeichnet, dass**
an dem Geschirr (1) ein die Protektorplatte (2) überdeckender Rucksack (18) über Verankerungselemente (20) lösbar befestigt ist.

2. Protektor nach Anspruch 1, **dadurch gekennzeichnet, dass** die Protektorplatte (2) in ihren Endbereichen in an dem Rückenteil (4) des Geschirrs (1) ausgebildeten Taschen (6, 7) gehalten ist.

3. Protektor nach Anspruch 1 oder 2, **dadurch gekennzeichnet, dass** die Protektorplatte (2) zusätzlich mit wenigstens einem Gurt an dem Geschirr (1) gesichert ist.

4. Protektor nach Anspruch 1 oder 2, **dadurch gekennzeichnet, dass** die Protektorplatte (2) zusätzlich mittels Klettverbindungselementen an dem Geschirr (1) gesichert ist.

5. Protektor nach einem der vorhergehenden Ansprüche, **dadurch gekennzeichnet, dass** die Polster (9, 15) verstellbar an dem Geschirr angebracht sind.

6. Protektor nach Anspruch 5, **dadurch gekennzeichnet, dass** die Polster (9, 154) mittels Klettverbindungselementen an dem Geschirr (1) angebracht sind.

7. Protektor nach einem der vorhergehenden Ansprüche, **dadurch gekennzeichnet, dass** die Schultergurte (3) im Brustbein-Schlüsselbein-Bereich mittels einer lösbaren Schließeinrichtung (10) vereinigt sind, von wo aus sich ein zentraler, längenverstellbarer Brustbeingurt (11) zur Überdeckung des Brustbeins erstreckt, an dessen freien Ende eine lösbare, zentrale Verbindungseinrichtung (8) angebracht ist, und dass die Bauchgurte (5) längenverstellbar ausgebildet sind und an ihnen Verbindungselemente (13) zum lösbaren Befestigen an der zentralen Verbindungseinrichtung (8) angebracht sind.

8. Protektor nach Anspruch 7, **dadurch gekennzeichnet, dass** an dem Brustbeingurt (11) ein Verbindungselement (12) zum lösbaren Befestigen an der zentralen Verbindungseinrichtung (8) angebracht ist.

9. Protektor nach einem der vorhergehenden Ansprüche, **dadurch gekennzeichnet, dass** die Schulter- und Bauchgurte (3, 5) an dem Rückenteil (4) angebracht sind und in dieses ein Stützskelett (16) aus einem biegsamen Material eingearbeitet ist.

10. Protektor nach Anspruch 9, **dadurch gekennzeichnet, dass** das Stützskelett (16) sich seitlich erstreckende Rippen (17) aufweist.

11. Protektor nach einem der vorhergehenden Ansprüche, **dadurch gekennzeichnet, dass** die Protektorplatte (2) aus einer geschäumten Polystyrolplatte besteht, die von einer Hülle überzogen ist.

12. Protektor nach einem der vorhergehenden Ansprüche, **dadurch gekennzeichnet, dass** die Schultergurte (3) mit einer verbreiternden Polsterung unterlegt oder in eine verbreiternde Polsterung eingearbeitet sind.

## Claims

1. Protector for protecting the back of motorcyclists and cyclists, riders, snowboarders and skiers and other sportsmen of this type, comprising an elongate protector plate (2) made of a shock-absorbent material, and shoulder and abdominal straps (3, 5), the shoulder and abdominal straps (3, 5) being part of a harness (1), which is attached to the body of the user and has a back part (4), the protector plate (2) being releasably fastened to the outside, facing away from the body, of said back part, and two shoulder pads (9) being attached in the upper region and a lumbar pad (15) being attached in the pelvic-lumbar region to the inside of said back part, **characterised in that** a backpack (18) covering the protector plate (2) is releasably fastened to the harness (1) via anchoring elements (20).

2. Protector according to claim 1, **characterised in that** the protector plate (2) is held by the end regions thereof in pockets (6, 7) formed on the back part (4) of the harness (1).

3. Protector according to either claim 1 or claim 2, **characterised in that** the protector plate (2) is additionally secured to the harness (1) by at least one strap.

4. Protector according to either claim 1 or claim 2, **characterised in that** the protector plate (2) is additionally secured to the harness (1) by means of hook-and-loop fastening elements.

5. Protector according to any one of the preceding claims, **characterised in that** the pads (9, 15) are adjustably attached to the harness.

6. Protector according to claim 5, **characterised in that** the pads (9, 154) are attached to the harness (1) by hook-and-loop fastening elements.

7. Protector according to any one of the preceding claims, **characterised in that** the shoulder straps (3) are joined together in the collarbone-breastbone region by a releasable locking means (10), from where a central, length-adjustable breastbone strap (11), to the free end of which a releasable central connection means (8) is attached, extends so as to cover the breastbone, and **in that** the abdominal straps (5) are formed so as to have adjustable lengths and connection elements (13) are attached thereto for releasable fastening to the central connection means (8).

8. Protector according to claim 7, **characterised in that** a connection element (12) is attached to the breastbone strap (11) for releasable fastening to the central connection means (8).

9. Protector according to any one of the preceding claims, **characterised in that** the shoulder and abdominal straps (3, 5) are attached to the back part (4) and a support frame (16) made of a flexible material is worked into said back part.

10. Protector according to claim 9, **characterised in that** the support frame (16) comprises laterally extending ribs (17).

11. Protector according to any one of the preceding claims, **characterised in that** the protector plate (2) consists of a foamed polystyrene plate, which is covered by a jacket.

12. Protector according to any one of the preceding claims, **characterised in that** the shoulder straps (3) are underlaid with or worked into a dispersive cushioning.

## Revendications

1. Dispositif de protection du dos de motocyclistes et cyclistes, cavaliers, surfeurs et skieurs et sportifs analogues, comprenant une plaque de protection (2) allongée en matériau absorbant les chocs, ainsi que des sangles dorsales et ventrales (3, 5), les sangles dorsales et ventrales (3, 5) faisant partie d'un harnais (1), à placer sur le corps de l'utilisateur, avec une partie arrière (4) sur le côté extérieur de laquelle, opposé au corps, est fixée de façon amovible la plaque de protection (2) et sur le côté intérieur de laquelle sont montés dans la zone supérieure deux coussins d'épaule (9) et dans la région du bassin et des reins un coussin lombaire (15),
**caractérisé en ce que**
un sac à dos (18), recouvrant la plaque de protection (2), est fixé de manière amovible sur le harnais (1) par l'intermédiaire d'éléments d'ancrage (20).

2. Dispositif de protection suivant la revendication 1, **caractérisé en ce que** la plaque de protection (2) est maintenue dans ses zones d'extrémité dans des poches (6, 7) réalisées sur la partie arrière (4) du harnais (1).

3. Dispositif de protection suivant l'une des revendications 1 et 2, **caractérisé en ce que** la plaque de protection (2) est bloquée en supplément par au moins une sangle sur le harnais (1).

4. Dispositif de protection suivant l'une des revendications 1 et 2, **caractérisé en ce que** la plaque de protection (2) est bloquée en supplément sur le harnais (1) au moyen d'éléments de liaison agrippants.

5. Dispositif de protection suivant l'une des revendications précédentes, **caractérisé en ce que** les coussins (9, 15) sont montés avec une possibilité d'ajustement sur le harnais.

6. Dispositif de protection suivant la revendication 5, **caractérisé en ce que** les coussins (9, 15) sont montés sur le harnais (1) au moyen d'éléments de liaison agrippants.

7. Dispositif de protection suivant l'une des revendications précédentes, **caractérisé en ce que** les sangles dorsales (3) sont réunies dans la région du sternum - clavicule au moyen d'un dispositif de fermeture (10) amovible, à partir duquel s'étend une sangle de sternum (11) centrale, mobile en longueur, pour recouvrir le sternum, sangle à l'extrémité libre de laquelle est monté un dispositif d'assemblage (8) central, amovible, et que les sangles ventrales (5) sont réalisées avec une possibilité d'ajustement en longueur et sont montées sur leurs éléments d'assemblage (13), pour la fixation amovible sur le dispositif d'assemblage central (8).

8. Dispositif de protection suivant la revendication 7, **caractérisé en ce qu'**un élément d'assemblage (12) est monté sur la sangle de sternum (11) pour la fixation amovible sur le dispositif d'assemblage central (8).

9. Dispositif de protection suivant l'une des revendications précédentes, **caractérisé en ce que** les sangles ventrales et dorsales (3, 5) sont montées sur la partie arrière (4) et un squelette d'appui (16) en matériau flexible est pratiqué dans cette dernière.

10. Dispositif de protection suivant la revendication 9, **caractérisé en ce que** le squelette d'appui (16) présente des nervures (17) s'étendant latéralement.

11. Dispositif de protection suivant l'une des revendications précédentes, **caractérisé en ce que** la plaque de protection (2) se compose d'une plaque de polystyrène expansée, revêtue d'une gaine.

12. Dispositif de protection suivant l'une des revendications précédentes, **caractérisé en ce que** les sangles dorsales (3) sont pourvues d'un rembourrage sous-jacent élargi ou sont pratiquées dans un rembourrage élargi.
